# EUROPÄISCHE PATENTSCHRIFT

(11) **EP 1 386 024 B1**
(45) Veröffentlichungstag und Bekanntmachung des Hinweises auf die Patenterteilung: **02.03.2011**
(21) Anmeldenummer: 02729785.2
(22) Anmeldetag: 14.03.2002
(51) Int. Cl.: C25C 7/02

(54) **VERFAHREN ZUR REPARATUR VON ELEKTROLYSEKATHODEN**
METHOD FOR REPAIRING ELECTROLYSIS CATHODES
PROCEDE DE REPARATION DE CATHODES D'ELECTROLYSE

(30) Priorität: 08.05.2001 DE 10122326
(43) Veröffentlichungstag der Anmeldung: 04.02.2004
(73) Patentinhaber: Aurubis AG, 20539 Hamburg (DE)
(72) Erfinder: BRÖHAN, Heinrich, 21614 Buxtehude (DE); HEYFELDER, Günter, 22047 Hamburg (DE); KROLL, Günter, 22929 Hamfelde (DE); LEMKE, Joachim, 21244 Buchholz (DE); MARR, Dieter, 22417 Hamburg (DE); HANSEN, Uwe-Jens, 21033 Hamburg (DE); LANDAU, Michael, 23879 Mölln (DE)
(74) Vertreter: Klickow, Hans-Henning
(86) Internationale Anmeldenummer: PCT/DE2002/000890
(87) Internationale Veröffentlichungsnummer: WO 2002/090622

(56) Entgegenhaltungen:
- DE-A- 4 241 433
- US-A- 5 454 925
- PATENT ABSTRACTS OF JAPAN vol. 014, no. 123 (C-0698), 8. März 1990 (1990-03-08) & JP 01 319695 A (MITSUBISHI METAL CORP), 25. Dezember 1989 (1989-12-25)

## Beschreibung

Die Erfindung betrifft ein Verfahren zur Reparatur von Elektrolysekathoden, die gemeinsam mit Anoden in einem galvanischen Bad zur Durchführung einer galvanischen Elektrolyse an eine Stromquelle angeschlossen werden und die aus einem oberhalb des galvanischen Bades zur elektrischen Verbindung mit mindestens einer Versorgungsschiene angeordnetem Querträger und einem in das galvanische Bad hineinragenden Kathodenblech aus Metall hergestellt sind.

Derartige Kathoden können beispielsweise bei der Produktion von Elektrolyt-Kupfer verwendet werden. Die Anoden bestehen hierbei aus unreinen gegossenen Kupferplatten, die während der Elektrolyse im Elektrolyten aufgelöst werden und deren Kupfer sich anschließend als Reinkupfer auf den Edelstahlplatten abscheidet. Die Verunreinigungen sammeln sich überwiegend als Bodenschlamm im Elektrolysebad an. Ein typischer Verfahrensablauf wird derart durchgeführt, daß etwa einmal pro Woche die Kathoden aus dem galvanischen Bad entnommen, vom Kupfer befreit und wieder eingesetzt werden. Die Kupferanoden haben sich nach ca. 3 Wochen soweit aufgelöst, daß ein Austausch der Kupferanoden erfolgt. Der Querträger der Kathoden besteht typischer Weise aus einer kupferummantelten Tragstange, um einen geringen Übergangswiderstand zwischen den Querträgern und den zur elektrischen Versorgung verwendeten Stromschienen zu gewährleisten.

Aufgrund der wöchentlichen mechanischen Bearbeitung der Kathoden sowie aufgrund der sonstigen auf die Kathoden einwirkenden Prozeßbedingungen unterliegen diese einem Verschleiß. Dieser Verschleiß führt dazu, daß bei einer Entfernung des Kupfers von den Edelstahlblechen eine Verformung der Kathoden auftritt. Die Verformung der Kathoden hat einen verschlechterten Wirkungsgrad bei der Elektrolyse und somit eine geringere Abscheidungsrate von Kupfer auf den Kathoden zur Folge.

Ab einem bestimmten Verformungsgrad können die Kathoden deshalb nicht mehr für die Durchführung der Elektrolyse verwendet werden. Bei der industriellen Durchführung von galvanischen Elektrolysen zur Kupferabscheidung werden gleichzeitig viele tausend Kathoden verwendet. Die Lebensdauer der Kathoden stellt deshalb einen wichtigen Kostenfaktor bei der Kupferproduktion dar.

Da die Querträger der Kathoden nahezu keine Verschleißeffekte zeigen, ist es bereits versucht worden, verbrauchte Edelstahlbleche abzuschneiden und neue Edelstahlbleche an den Querträger anzuschweißen. Es zeigte sich hierbei jedoch, daß mit den ausprobierten Verfahren erhebliche Spannungen im Edelstahlblech erzeugt werden, die dazu führen, daß derart reparierte Kathoden sich im warmen Elektrolysebad sehr schnell verziehen. Die bekannten Reparaturverfahren haben sich deshalb nicht bewährt, was zur Folge hat, daß bei Erreichen eines nicht mehr tolerierbaren Verformungsgrades der Kathodenbleche die komplette Kathode mit Querträger gegen eine neue Kathode ausgetauscht und die alte Kathode komplett verschrottet wird.

US-5 454 925 offenbart ein Verfahren zur Reparatur von maschenförmigen Elektroden, die im Abstand von einem Elektrodenboden liegen.

Aufgabe der vorliegenden Erfindung ist es daher, ein Verfahren der einleitend genannten Art derart anzugeben, daß reparierte Elektrolysekathoden mit einer ausreichend hohen Lebensdauer versehen werden.

Diese Aufgabe wird erfindungsgemäß dadurch gelöst, daß mindestens ein Teil des Kathodenbleches durch eine thermisch im wesentlichen gleichmäßige Beaufschlagung im Bereich einer ersten Schnittkante vom Querträger abgetrennt wird, daß ein Ersatzblech mindestens im Bereich seiner dem Querträger zuwendbaren Ausdehnung durch eine thermisch im wesentlichen gleichmäßige Beaufschlagung zur Bereitstellung einer zweiten Schnittkante zugeschnitten wird und daß das Ersatzblech durch eine thermisch im wesentlichen gleichmäßige Beaufschlagung im Bereich der zweiten Schnittkante mit der ersten Schnittkante verschweißt wird.

Durch das Abtrennen des verbrauchten Kathodenbleches durch eine thermisch im wesentlichen gleichmäßige Beaufschlagung vom verbleibenden Teilstück der Kathode wird auf das verbleibende Teil nur eine sehr geringe thermische Belastung ausgeübt. Darüber hinaus kann die bereitgestellte erste Schnittkante ohne jede weitere Bearbeitung einem nachfolgenden Schweißvorgang unterzogen werden. Eventuelle zusätzliche thermische und mechanische Belastungen bei einem zusätzlichen Bearbeitungsschritt werden hierdurch vermieden.

Die gleichen Vorteile werden auch durch das Zuschneiden mit Hilfe einer thermisch im wesentlichen gleichmäßigen Beaufschlagung im Bereich des Ersatzbleches erreicht. Schließlich führt die Durchführung des Schweißvorganges durch eine thermisch im wesentlichen gleichmäßige Beaufschlagung ebenfalls zu einer sehr geringen thermischen Belastung, die verbleibende thermische Belastung erfolgt mit einer sehr hohen Gleichmäßigkeit. Praktische Versuche zeigen, daß derart reparierte Elektrolysekathoden nahezu die gleiche Verformungsstabilität wie neue Kathoden aufweisen. Gegenüber einem vollständigen Ersatz der Kathoden kann hierdurch ein deutlicher Kostenvorteil erreicht werden.

Eine sehr hohe Gleichmäßigkeit bei der Durchführung des Trennvorganges kann dadurch erreicht werden, daß das verbrauchte Kathodenblech mit einem Laser im Bereich der ersten Schnittkante vom Querträger abgetrennt wird.

Im Hinblick auf die Konfektionierung des Ersatzbleches erweist es sich als vorteilhaft, daß das Ersatzblech mindestens im Bereich seiner dem Querträger zuwendbaren Ausdehnung mit einem Laser zur Bereitstellung der zweiten Schnittkante zugeschnitten wird.

Minimale thermische Verspannungen können auch dadurch erreicht werden, daß die zweite Schnittkante mit der ersten Schnittkante durch einen Laser verschweißt wird.

Zur Erzeugung einer sehr gleichmäßigen Schweißnaht erweist es sich als vorteilhaft, daß die zu verbindenden Bauelemente vor einer Durchführung des Schweißvorganges eingespannt werden.

Ebenfalls können eine gleichmäßige Schweißnaht und eine gleichmäßige Wärmeableitung dadurch unterstützt werden, daß die miteinander zu verbindenden Bauelemente vor einer Durchführung des Schweißvorganges relativ zueinander parallel ausgerichtet werden.

Zur Gewährleistung eines geringen zusätzlichen elektrischen Widerstandes im Bereich der Schweißnaht wird vorgeschlagen, daß während der Durchführung des Schweißvorganges die erste Schnittkante relativ zur zweiten Schnittkante verspannt ist.

Ebenfalls können Querschnittverringerungen im Bereich der Schweißnaht und hieraus resultierende Erhöhungen des elektrischen Widerstandes dadurch vermieden werden, daß im Bereich der Schweißnaht eine Überdeckung zwischen der Schweißnaht und der Wurzel hergestellt wird.

Zur Gewährleistung einer langen Lebensdauer der Elektrolysekathoden trägt es ebenfalls bei, daß Ausnehmungen im Kathodenblech zur Befestigung von Isolierschienen mit Hilfe eines Lasers hergestellt werden.

In der Zeichnung sind Ausführungsbeispiele der Erfindung schematisch dargestellt. Es zeigen:
- Fig. 1: eine Seitenansicht einer Elektrolysekathode,
- Fig. 2.: eine Seitenansicht gemäß Blickrichtung II in Fig. 1
- Fig. 3: eine vergrößerte Darstellung der Einzelheit III in Fig. 2,
- Fig. 4: eine vergrößerte Darstellung eines End- bereiches eines Querträgers der Elektrolysekathode,
- Fig. 5: eine perspektivische Darstellung der Elektrolysekathode gemäß Fig. 1,
- Fig. 6: einen Querschnitt durch eine Elektrolysekathode, die im Bereich einer Schweißeinrichtung eingespannt ist und die mit einem neuen Kathodenblech versehen wird und
- Fig. 7: eine vergrößerte Querschnittsdarstellung im Bereich der Schweißnaht.

Fig. 1 zeigt eine Elektrolysekathode (1), die mit einem Querträger (2) und einem Kathodenblech (3) versehen ist. Das Kathodenblech (3) besteht aus Edelstahl und ist mit dem Querträger (2) verschweißt. Der Querträger (2) wird vorzugsweise als eine kupferummantelte Tragstange ausgebildet.

Das Kathodenblech (3) ist im Bereich von Seitenkanten (4, 5) mit Isolierschienen (6,7) versehen. Die Isolierschienen (6, 7) können als Kunststoffleisten ausgebildet sein. Zur Halterung der Isolierschienen (6, 7) weist das Kathodenblech (3) Ausnehmungen auf, durch die sich Befestigungselemente hindurch erstrecken.

Der Querträger (2) überragt mit Endsegmenten (8, 9) die Isolierschienen (6, 7). Hierdurch kann die Elektrolysekathode (1) im Bereich eines nicht dargestellten Elektrolysebades aufgehängt werden.

Fig. 1 zeigt eine Elektrolysekathode (1), bei der ein ursprüngliches Kathodenblech (3) abgetrennt und durch ein neues Blech ersetzt wurde. Hierdurch verläuft von der Seitenkante (4) zur Seitenkante (5) eine Schweißnaht (10). Zur Erleichterung eines Transportes weist die Elektrolysekathode (1) unterhalb des Querträgers (2) zwei Ausnehmungen (11, 12) auf, durch die Halteeinrichtungen eines Transportgerätes hindurch gesteckt werden können.

Die Positionierung der Schweißnaht (10) mit einem Abstand unterhalb der Ausnehmungen (11, 12) weist den Vorteil auf, daß der Schweißvorgang in einem Arbeitsgang ohne erneutes Ansetzen der Schweißelektrode durchgeführt werden kann. Zur Unterstützung eines möglichst großen Abstandes der Schweißnaht (10) von der Oberfläche des Elektrolysebades ist aber auch daran gedacht, die Schweißnaht (10) auf dem Niveau der unteren Begrenzungen der Ausnehmungen (11, 12) verlaufen zu lassen. Bei der Durchführung des Schweißvorgangs muß hierdurch die Schweißelektrode zwar dreimal angesetzt werden, der Abstand der Schweißnaht von der Oberfläche des Elektrolyten nach einem Einsetzen in das Elektrolysebad kann jedoch hierdurch erhöht werden. Darüber hinaus wird die tatsächliche Länge der Schweißnaht durch die Ausdehnung der Ausnehmungen (11, 12) reduziert.

Die Seitenansicht in Fig. 2 veranschaulicht, daß der Querträger (2) als ein I-Profil ausgebildet sein kann. Darüber hinaus ist erkennbar, daß die Isolierschienen (6,7) im wesentlichen den gesamten Bereich der Seitenkanten (4, 5) abdecken.

Aus der vergrößerten Darstellung in Fig. 3 ist erkennbar, daß das Kathodenblech (3) mit dem Querträger (2) über Schweißnähte (13) verbunden ist.

Fig. 4 zeigt einen Querschnitt durch eines der Endsegmente (8, 9). Es ist erkennbar, daß ein unterer Bereich der Endsegmente (8, 9) als eine Verjüngung (14) ausgebildet ist. Hierdurch wird bei einem Aufliegen der Endsegmente (8, 9) auf einer Stromschiene (15) ein hoher Anpreßdruck je Flächeneinheit und damit ein geringer Übergangswiderstand für einen elektrischen Strom erreicht.

Fig. 5 veranschaulicht durch die perspektivische Darstellung nochmals den Aufbau der Elektrolysekathode (1). Insbesondere sind die stabile Ausführung des Querträgers (2) sowie das seitliche Überstehen der Endsegmente (8, 9) des Querträgers (2) zu erkennen.

Fig. 6 veranschaulicht die Anordnung der Elektrolysekathode (1) im Bereich einer Schweißeinrichtung (25) zur Herstellung der Schweißnaht (10). Sowohl das neue Kathodenblech (3) als auch der Querträger (2) mit einem Restsegment (16) des ursprünglichen Kathodenbleches (3) werden hierbei von Spanneinrichtungen (17, 18) gehaltert und mit Klemmkräften (19, 20, 21, 22) beaufschlagt. Über eine Schubeinrichtung (23) wird eine Querkraft (24) erzeugt, die das neue Kathodenblech (3) und das Restsegment (16) mit einer definierten Flächenpressung zusammenführen. In diesem Zustand wird die Schweißeinrichtung (25) entlang der herzustellenden Schweißnaht (10) bewegt.

Der Aufbau der Schweißnaht (10) ist aus Fig. 7 im Detail zu erkennen. Die Schweißnaht (10) weist eine Nahtwurzel (26) und eine Nahtüberdeckung (27) auf, die im Bereich einander gegenüberliegender Seiten der Elektrolysekathode (1) verlaufen. Die Nahtwurzel (26) und die Nahtüberdeckung (27) werden von einem Schweißgefüge (28) miteinander verbunden, das zwischen einer ersten Schnittkante (29) des Restsegmentes (16) und einer zweiten Schnittkante (30) des neuen Kathodenbleches (3) verläuft.

## Patentansprüche

1. Verfahren zur Reparatur von Elektrolysekathoden, die gemeinsam mit Anoden in einem galvanischen Bad zur Durchführung einer galvanischen Elektrolyse an eine Stromquelle angeschlossen werden und die aus einem oberhalb des galvanischen Bades zur elektrischen Verbindung mit mindestens einer Versorgungsschiene angeordnetem Querträger und einem in das galvanische Bad hineinragenden Kathodenblech aus Metall hergestellt sind, **dadurch gekennzeichnet, daß** mindestens ein Teil des Kathodenbleches (3) durch eine thermisch im wesentlichen gleichmäßige Beaufschlagung im Bereich einer ersten Schnittkante vom Querträger (2) abgetrennt wird, daß ein Ersatzblech mindestens im Bereich seiner dem Querträger (2) zuwendbaren Ausdehnung durch eine thermisch im wesentlichen gleichmäßige Beaufschlagung zur Bereitstellung einer zweiten Schnittkante zugeschnitten wird und daß das Ersatzblech durch eine thermisch im wesentlichen gleichmäßige Beaufschlagung im Bereich der zweiten Schnittkante mit der ersten Schnittkante verschweißt wird.

2. Verfahren nach Anspruch 1, **dadurch gekennzeichnet, daß** das verbrauchte Kathodenblech (3) mit einem Laser im Bereich der ersten Schnittkante vom Querträger (2) abgetrennt wird.

3. Verfahren nach Anspruch 1 oder 2, **dadurch gekennzeichnet, daß** das Ersatzblech mindestens im Bereich seiner dem Querträger zuwendbaren Ausdehnung mit einem Laser zur Bereitstellung der zweiten Schnittkante zugeschnitten wird.

4. Verfahren nach einem der Ansprüche 1 bis 3, **dadurch gekennzeichnet, daß** die zweite Schnittkante mit der ersten Schnittkante durch einen Laser verschweißt wird.

5. Verfahren nach einem der Ansprüche 1 bis 4, **dadurch gekennzeichnet, daß** die zu verbindenden Bauelemente vor einer Durchführung des Schweißvorganges eingespannt werden.

6. Verfahren nach einem der Ansprüche 1 bis 5, **dadurch gekennzeichnet, daß** die miteinander zu verbindenden Bauelemente vor einer Durchführung des Schweißvorganges relativ zueinander parallel ausgerichtet werden.

7. Verfahren nach einem der Ansprüche 1 bis 6, **dadurch gekennzeichnet, daß** während der Durchführung des Schweißvorganges die erste Schnittkante relativ zur zweiten Schnittkante verspannt ist.

8. Verfahren nach einem der Ansprüche 1 bis 7, **dadurch gekennzeichnet, daß** im Bereich der Schweißnaht eine Überdeckung zwischen der Schweißnaht und der Wurzel hergestellt wird.

9. Verfahren nach einem der Ansprüche 1 bis 8, **dadurch gekennzeichnet, daß** Ausnehmungen im Kathodenblech (3) zur Befestigung von Isolierschienen (6, 7) mit Hilfe eines Lasers hergestellt werden.

10. Verfahren nach einem der Ansprüche 1 bis 9, **dadurch gekennzeichnet, daß** als Kathodenblech (3) Platten aus Edelstahl verwendet werden.

11. Verfahren nach einem der Ansprüche 1 bis 10, **dadurch gekennzeichnet, daß** als Anoden Platten aus Kupfer verwendet werden.

12. Verfahren nach einem der Ansprüche 1 bis 11, **dadurch gekennzeichnet, daß** als Stromquelle eine Gleichstromquelle verwendet wird.

## Claims

1. Method of repairing electrolysis cathodes which, together with anodes, are connected to a current source in a galvanic bath for carrying out a galvanic electrolysis and which are produced from a cross-member arranged above the galvanic bath for electrical connection with at least one supply rail, and from a cathode plate made of metal which projects into the galvanic bath, **characterised in that** at least a portion of the cathode plate (3) is separated from the cross-member (2) in the region of a first cut edge by the substantially uniform application of heat, **in that** a replacement plate is cut to size, at least in the region of its extent that can be turned towards the cross-member (2), by the substantially uniform application of heat in order to provide a second cut edge, and **in that** the replacement plate is welded in the region of the second cut edge to the first cut edge by the substantially uniform application of heat.

2. Method according to claim 1, **characterised in that** the used cathode plate (3) is separated from the cross-member (2) in the region of the first cut edge by means of a laser.

3. Method according to claim 1 or 2, **characterised in that** the replacement plate is cut to size, at least in the region of its extent that can be turned towards the cross-member, to provide the second cut edge by means of a laser.

4. Method according to any one of claims 1 to 3, **characterised in that** the second cut edge is welded to the first cut edge by means of a laser.

5. Method according to any one of claims 1 to 4, **characterised in that** the structural elements to be joined are clamped before the welding operation is carried out.

6. Method according to any one of claims 1 to 5, **characterised in that** the structural elements to be joined together are oriented parallel relative to one another before the welding operation is carried out.

7. Method according to any one of claims 1 to 6, **characterised in that** the first cut edge is braced relative to the second cut edge while the welding operation is carried out.

8. Method according to any one of claims 1 to 7, **characterised in that**, in the region of the weld seam, an overlap is produced between the weld seam and the root.

9. Method according to any one of claims 1 to 8, **characterised in that** recesses in the cathode plate (3) for the fastening of insulating rails (6, 7) are produced by means of a laser.

10. Method according to any one of claims 1 to 9, **characterised in that** sheets of stainless steel are used as the cathode plate (3).

11. Method according to any one of claims 1 to 10, **characterised in that** sheets of copper are used as the anode.

12. Method according to any one of claims 1 to 11, **characterised in that** a d.c. source is used as the current source.

## Revendications

1. Procédé de réparation de cathodes d'électrolyse, qui sont raccordées à une source de courant, en commun avec des anodes, dans un bain électrolytique, pour l'exécution d'une électrolyse galvanique, et qui sont constituées à partir d'une traverse, disposée au-dessus du bain électrolytique pour le raccordement électrique à au moins un rail d'alimentation, et une tôle de cathode en métal pénétrant dans le bain électrolytique, **caractérisé en ce que** l'on sépare de la traverse (2) au moins une partie de la tôle de cathode (3), dans la zone d'une première arête de coupe, par traitement thermique, sensiblement uniforme, qu'une tôle de remplacement est taillée, au moins dans la zone de sa dimension qui peut être orientée vers la traverse (2), pour l'obtention d'une deuxième arête de coupe, et que la tôle de remplacement est soudée, dans la zone de la deuxième arête de coupe, avec la première arête de coupe.

2. Procédé selon la revendication 1, **caractérisé en ce que** la tôle cathodique usée (3) est séparée au laser dans la région de la première arête de coupe de la traverse (2).

3. Procédé selon revendication 1 ou 2, **caractérisé en ce que**, pour l'obtention de la deuxième arête de coupe, la tôle de remplacement est taillée au laser, au moins dans la zone de sa dimension devant être orientée vers la traverse.

4. Procédé selon l'une des revendications 1 à 3, **caractérisé en ce que** la deuxième arête de coupe est soudé au laser avec la première arête de coupe.

5. Procédé selon l'une des revendications 1 à 4, **caractérisé en ce que** les composants devant être assemblés sont fixés avant l'exécution de l'opération de soudage.

6. Procédé selon l'une des revendications 1 à 5, **caractérisé en ce que** les composants à assembler sont orientés parallèlement l'un par rapport à l'autre avant l'exécution de l'opération de soudage.

7. Procédé selon l'une des revendications 1 à 6, **caractérisé en ce que**, pendant l'exécution de l'opération de soudage, la première arête de coupe est fixée par rapport à la deuxième arête de coupe.

8. Procédé selon l'une des revendications 1 à 7, **caractérisé en ce que**, dans la zone du cordon de soudure, un recouvrement est réalisé entre le cordon de soudure et la racine.

9. Procédé selon l'une des revendications 1 à 8, **caractérisé en ce que** des évidements sont exécutés au laser dans la tôle de cathode (3) pour la fixation de rails isolants (6, 7).

10. Procédé selon l'une des revendications 1 à 9, **caractérisé en ce que** l'on utilise des plaques d'acier inoxydable en tant que tôles de cathodes (3).

11. Procédé selon l'une des revendications 1 à 10, **caractérisé en ce que** l'on utilise des plaques de cuivre en tant qu'anodes.

12. Procédé selon l'une des revendications 1 à 11, **caractérisé en ce que** la source de courant utilisée est une source de courant continu.
